# EUROPÄISCHE PATENTSCHRIFT

(11) **EP 3 073 000 B1**
(45) Veröffentlichungstag und Bekanntmachung des Hinweises auf die Patenterteilung: **15.05.2019**
(21) Anmeldenummer: 16160893.0
(22) Anmeldetag: 17.03.2016
(51) Int. Cl.: D01H 5/72

(54) **VERDICHTEREINHEIT**
COMPRESSOR UNIT
COMPRESSEUR

(30) Priorität: 27.03.2015 DE 102015104808
(43) Veröffentlichungstag der Anmeldung: 28.09.2016
(73) Patentinhaber: MASCHINENFABRIK RIETER AG, 8406 Winterthur (CH)
(72) Erfinder: Stahlecker, Gerd, 73054 Eislingen/Fils (DE); Huber, Karlheinz, 89558 Böhmenkirch (DE)
(74) Vertreter: Bergmeier, Werner

(56) Entgegenhaltungen:
- EP-A1- 2 314 743
- DE-A1-102007 024 234

## Beschreibung

Die Erfindung betrifft eine Verdichtereinheit für ein Streckwerk einer Textilmaschine, mit wenigstens einem Verdichtungskanal für einen fertig verzogenen Faserverband, wobei die Verdichtereinheit einen Halter und wenigstens zwei verschleißfeste Bauteile aufweist, die mit dem Halter verbunden sind und wenigstens eines der verschleißfesten Bauteile eine Auflagefläche für eine Streckwerkswalze aufweist, wobei die verschleißfesten Bauteile so an dem Halter angeordnet sind, dass sie in Umfangsrichtung der Streckwerkswalze voneinander beabstandet sind und wobei ein erstes verschleißfestes Bauteil wenigstens eine Führungsfläche für einen Faserverband enthält und das zweite verschleißfeste Bauteil einen Verdichtungskanal für den Faserverband aufweist.

Aus der EP 2 314 743 A1 ist ein Druckwalzenaggregat für ein Streckwerk einer Textilmaschine bekannt. Das Druckwalzenaggregat weist einen Grundkörper und zwei sich nicht berührende Druckwalzenzwillinge auf, die in dem Grundkörper aufgenommen sind. Das Druckwalzenaggregat weist weiterhin eine Verdichtereinheit auf, welche an einem Halter befestigt ist. Die Verdichtereinheit ist frei beweglich an dem Grundkörper angeordnet. An der Verdichtereinheit sind verschleißfeste Bauteile befestigt, welche einerseits für eine geeignete Auflagerung der Verdichtereinheit auf einer Streckwerkswalze dient und andererseits zur Verdichtung eines aus einem davor angeordneten Streckwerk zugelieferten Faserverbands.

Die Verdichtereinheit weist zwei verschleißfeste Bauteile auf, welche in Kontakt mit dem Faserverband treten. Dabei dient das erste verschleißfeste Bauteil zur Führung und zur leichten Verdichtung des Faserverbandes. Das zweite verschleißfeste Bauteil weist einen Verdichtungskanal auf, welcher den Faserverband stark kompaktiert und damit zu einer Verbesserung des im Anschluss an die Verdichtereinheit folgenden verspinnen des Faserverbandes zu einem Garnen dient.

In der DE 10 2007 024 234 A1 ist in der Hauptverzugszone ein Mittel zum Umlenken des Faserverbandes vorgesehen, das den Faserverband umlenkt und führt. Das Mittel zum Umlenken enthält eine konvexe Führungsflache, die den Faserverband auslenkt. Die konvexe Führungsflache des Mittels zum Umlenken kann beispielsweise durch eine im Wesentlichen zylindrische Verbindung zwischen zwei Halteteilen gebildet werden, die die Druckwalze 5 seitlich entgegen der Transportrichtung überragen. Das Verdichterbauteil mit dem Mittel zum Umlenken des Faserverbandes ist als einteiliges, spanlos gefertigtes Bauteil ausgebildet. Eine Komprimierung des Faserverbandes in Bezug auf die Streckwerkswalze ist mit dieser Umlenkung nicht vorgesehen.

Nachteilig bei den bekannten Verdichtereinheiten ist es, dass die verschleißfesten Bauteile mit ihren verschleißfesten Oberflächen auf der Streckwerkswalze aufsitzen. Es ist daher erforderlich, dass eine sehr genaue Fertigung der beiden verschleißfesten Bauteile erfolgen muss, um zu gewährleisten, dass beide Auflageflächen, welche in der Regel entsprechend dem Umfang der Streckwerkswalze gewölbt sind, bündig mit der Streckwerkswalze abschließen. Sie müssen gegebenenfalls angepasst und eingestellt werden, um zu gewährleisten, dass kein unzulässig großer Spalt zwischen den verschleißfesten Bauteilen und der Streckwerkswalze entsteht, in welchen Fasern des Faserverbandes eindringen könnten.

Aufgabe der vorliegenden Erfindung ist es somit eine Verdichtereinheit zu schaffen, welche kostengünstig herzustellen ist und darüber hinaus die Verdichtung eines auf einer Streckwerkswalze befindlichen und durch die Verdichtereinheit geführten und verdichteten Faserverbandes fehlerfrei zu bewirken.

Die Aufgabe wird gelöst mit einer Verdichtereinheit mit den Merkmalen des Anspruchs 1.

Eine erfindungsgemäße Verdichtungseinrichtung für ein Streckwerk einer Textilmaschine weist wenigstens einen Verdichtungskanal für einen fertig verzogenen Faserverband auf. Der fertig verzogene Faserverband wird aus einem vor der Verdichtereinheit angeordneten Streckwerk der Verdichtereinheit zugeführt. Die Verdichtereinheit weist einen Halter und wenigstens zwei verschleißfeste Bauteile auf. Die beiden verschleißfesten Bauteile sind mit dem Halter vorzugsweise fest verbunden, sie können aber auch beweglich an dem Halter gelagert sein. Wenigstens eines der verschleißfesten Bauteile weist eine Auflagefläche für eine Streckwerkswalze auf. Die Verdichtereinheit stützt sich dabei über das zweite verschleißfeste Bauteil und dessen Auflagefläche an der Streckwerkswalze ab. Die verschleißfesten Bauteile sind so an dem Halter angeordnet, dass sie in Umfangsrichtung der Streckwerkswalze voneinander beabstandet sind. Das erste verschleißfeste Bauteil weist wenigstens eine obere Führungsfläche für den Faserverband auf, und das zweite verschleißfeste Bauteil weist einen Verdichtungskanal für den Faserverband auf. Das erste verschleißfeste Bauteil führt damit den Faserverband auf die Streckwerkswalze und leitet ihn dem nachfolgenden zweiten verschleißfesten Bauteil zu. Das zweite verschleißfeste Bauteil mit seinem Verdichtungskanal verdichtet den Faserverband, in der Regel dadurch, dass der Faserverband kompakt zusammengedrückt wird, indem er seitlich ausgelenkt wird und dabei an eine Seitenwand des Verdichtungskanals angedrückt wird. Durch diese Verdichtung des Faserverbandes kann nachfolgend ein sehr hochwertiges Garn, beispielsweise mittels einer Ringspinnspindel erzeugt werden.

Erfindungsgemäß ist die obere Führungsfläche des ersten verschleißfesten Bauteils ein verschleißfester Stift, welcher zur Führung des Faserverbandes von oben auf den Faserverband drücken kann und keinen Kontakt zur Streckwerkswalze hat. Dadurch ist es nicht erforderlich, dass dieses zweite verschleißfeste Bauteil bezüglich seines Umfanges exakt der Streckwerkswalze zugeordnet sein muss. Die Zuordnung kann über einstellbare Elemente oder über verschleißbare Bauteile erfolgen, welche das erste verschleißfeste Bauteil in die richtige Position zum Faserverband bringen. Das erste verschleißfeste Bauteil, das an dem Halter angeordnet ist, drückt dabei den Faserverband von oben auf die Streckwerkswalze. Der Faserverband wird somit bereits durch das erste verschleißfeste Bauteil zwischen diesem Bauteil und der Streckwerkswalze komprimiert. Es entsteht eine enge Öffnung zwischen dem ersten verschleißfesten Bauteil und der Streckwerkswalze, durch welche der Faserverband hindurchläuft und eine erste Kompaktierung erfährt. Die zweite, wesentlich stärkere Kompaktierung wird auf den Faserverband durch das zweite verschleißfeste Bauteil aufgebracht, welches einen Verdichtungskanal aufweist, in welchem der Faserverband wesentlich stärker komprimiert wird.

Dadurch, dass das erste verschleißfestem Bauteil nicht direkt auf der Streckwerkswalze aufsitzt, ist eine Anpassung des verschleißfesten Bauteils an die Streckwerkswalze nicht unmittelbar erforderlich, wodurch eine wesentlich kostengünstigere Herstellung der gesamten Verdichtereinheit möglich ist, bei gleichzeitiger präziser Verdichtung des Faserverbandes.

In einer vorteilhaften Ausführung der Erfindung weist die Verdichtereinheit zwei erste und zweite verschleißfeste Bauteile für zwei nebeneinander verlaufende Faserverbände auf. Damit kann eine einzige Verdichtereinheit für zwei parallele Streckwerke und Spinnstellen verwendet werden, was die Kosten weiter reduziert.

Erfindungsgemäß weist die Verdichtereinheit im Bereich des ersten verschleißfesten Bauteiles eine insbesondere seitliche Führung mit seitlichen Führungsflächen für den Faserverband und eine Auflagefläche für eine Streckwerkswalze auf, so wird der Faserverband an allen vier Seiten geführt. Hierdurch kann der Faserverband exakt dem zweiten verschleißfesten Bauteil zugeführt werden und es kann bereits eine erste Vorverdichtung des Faserverbandes erfolgen.

Ganz besonders vorteilhaft ist es, wenn die seitlichen Führungsflächen der Führung für den Faserverband und/oder die Auflagefläche für die Streckwerkswalze im Bereich des ersten verschleißfesten Bauteiles aus einem weniger verschleißfesten Material ist, als das erste verschleißfeste Bauteil, insbesondere aus demselben Material wie der Halter (8) der Verdichtereinheit selbst hergestellt ist. Dieses weniger verschleißfeste Material, welches beispielsweise Kunststoff sein kann, ist dabei in der Lage, sich durch einen gezielten Verschleiß an die aus Metall bestehende Streckwerkswalze anzupassen. Hierdurch wird nach bereits kurzer Betriebszeit eine sehr dichte Auflagefläche gegenüber der Streckwerkswalze erzielt, wodurch verhindert wird, dass sich Fasern aus dem Faserverband zwischen die Auflagefläche und die Streckwerkswalze einklemmen könnten und somit zu Verschmutzung und zu Fehlstellen im Faserverband führen kann.

Ist die Führung für den Faserverband und die Auflagefläche für die Streckwerkswalze im Bereich des ersten verschleißfesten Bauteiles einteilig mit der Verdichtereinheit hergestellt, so ist ein sehr kostengünstiges Bauteil geschaffen, welches in hohem Maße funktionsfähig für die Verdichtung des Faserbandes geeignet ist.

Vorzugsweise weist das zweite verschleißfeste Bauteil einen verschleißfesten Verdichtungskanal und eine verschleißfeste Auflagefläche für eine Streckwerkswalze auf. Das zweite verschleißfeste Bauteil wirkt wesentlich stärker auf den Faserverband ein als es das erste verschleißfeste Bauteil macht. Dadurch entstehen auch höhere Verschleißkräfte durch das ständig an die Verdichtungseinrichtung angreifende Fasermaterial, welche einen großen Verschleiß erzeugen. Dadurch, dass das zweite verschleißfeste Bauteil sowohl bezüglich des Verdichtungskanals als auch bezüglich seiner Auflagefläche aus verschleißfestem Material hergestellt ist, wird eine besonders lange Standzeit der Verdichtereinheit ermöglicht.

Sind der verschleißfeste Verdichtungskanal und die verschleißfeste Auflagefläche des zweiten verschleißfesten Bauteiles einteilig hergestellt, so kann damit wiederum eine kostengünstige Herstellung erfolgen und zudem ein sehr präzises Bauteil geschaffen werden, welches die Verdichtung des Faserverbandes ordnungsgemäß durchführen kann.

Zur Befestigung eines der beiden verschleißfesten Bauteile an dem Halter ist es vorteilhaft, wenn dieses stoffschlüssig, insbesondere durch einen Klebstoff erfolgt. Durch diesen Klebstoff wird das verschleißfeste Bauteil fest mit dem Halter verbunden, so dass eine Beweglichkeit zwischen Halter und verschleißfestem Bauteil ausgeschlossen ist.

Zusätzlich oder alternativ zu einer stoffschlüssigen Verbindung ist es auch möglich, dass ein Teilbereich zumindest eines der verschleißfesten Bauteile durch das Material des Halters umspritzt ist. Dieses Umspritzen kann entweder dadurch erfolgen, dass das verschleißfeste Bauteil von außen von dem Material des Halters umgriffen ist. Alternativ oder zusätzlich ist es auch möglich, dass das Material des Halters in einen Hohlraum des verschleißfesten Materials eingreift und von dort aus für eine Befestigung des Verschleißfesten Bauteils an dem Halter sorgt.

Schließlich ist es auch möglich, dass eine Pressverbindung zwischen dem Halter und zumindest einem der verschleißfesten Bauteile hergestellt ist. Diese Pressverbindung ist insbesondere bei dem ersten verschleißfesten Bauteil, welches als Stift ausgebildet ist, vorteilhaft. Dabei kann der Stift in eine Öffnung des Halters eingepresst werden und dort in seiner Lage fixiert werden.

Weist der Halter eine Aufnahme für zumindest eines der verschleißfesten Bauteile auf, so ist die Positionierung des verschleißfesten Bauteils in Bezug auf den Halter sehr einfach möglich und das verschleißfeste Bauteil kann in dieser Position gegenüber dem Halter fixiert werden.

Vorzugsweise ist der verschleißfeste Stift in die als eine Aussparung ausgebildete Aufnahme des Halters eingesteckt. Der verschleißfeste Stift kann in diese Aussparung beispielsweise eingeklebt oder auch eingepresst sein.

Ist die Aufnahme vorzugsweise durch einen Zapfen gebildet, der aus dem Halter herausragt, so kann das verschleißfestem Bauteil auf diesen Zapfen aufgesteckt und dort, beispielsweise durch Kleben oder Pressen fixiert werden.

In einer vorteilhaften Ausführung der Erfindung ist die Aufnahme eine Tasche, in welcher zumindest eines der verschleißfesten Bauteile befestigt, insbesondere eingeklebt ist. Die Tasche eignet sich sehr gut zur Positionierung des verschleißfesten Bauteiles an dem Halter und sichert somit eine exakte und dauerhafte Anordnung des verschleißfesten Bauteiles.

Ganz besonders vorteilhaft ist es, wenn der verschleißfeste Stift des ersten verschleißfesten Bauteiles und/oder der verschleißfeste Verdichtungskanal und die verschleißfeste Auflagefläche des zweiten verschleißfesten Bauteiles aus Stahl oder Keramik hergestellt ist. Stahl oder insbesondere Keramik weisen eine besonders hohe Verschleißfestigkeit gegenüber dem Faserverband und der Streckwerkswalze auf. Außerdem ist eine Stahl- oder Keramikauflagefläche des zweiten verschleißfesten Bauteiles auch gegenüber der aus Stahl bestehenden Streckwerkswalze verschleißfest, so dass insgesamt ein besonders langlebiges Bauteil geschaffen wird.

Weist die Verdichtereinheit wenigstens eine Aufnahme für ein Belastungselement zum Erzeugen einer Auflagekraft an den Auflageflächen auf, so wird die Verdichtereinheit ausreichend fest gegen die Streckwerkswalze gedrückt, so dass kein Spalt entsteht, in welchen einzelne Fasern des Faserverbandes eingezogen werden könnten.

Weitere Vorteile der Erfindung sind in den nachfolgenden Ausführungsbeispielen beschrieben. Es zeigt
- **Figur 1**: eine Seitenansicht auf eine Verdichtereinheit an einer Streckwerkswalze,
- **Figur 2**: einen Schnitt durch ein erstes verschleißfestes Bauteil,
- **Figur 3**: einen Schnitt durch ein zweites verschleißfestes Bauteil,
- **Figur 4**: eine Ansicht von unten auf eine Verdichtereinheit für zwei Faserverbände,
- **Figur 5**: einen Schnitt durch ein weiteres erstes verschleißfestes Bauteil,
- **Figur 6**: einen Schnitt durch ein weiteres zweites verschleißfestes Bauteil und
- **Figur 7**: einen Querschnitt durch das zweite verschleißfeste Bauteil aus Figur 6.

Figur 1 zeigt eine Seitenansicht einer Verdichtereinheit 1, welche über einer Streckwerkswalze 2 angeordnet ist. Die Verdichtereinheit 1 weist ein erstes verschleißfestes Bauteil 3 und ein zweites verschleißfestes Bauteil 4 auf. Zwischen dem ersten verschleißfesten Bauteil 3 und den zweiten verschleißfesten Bauteil 4 sowie nach dem zweiten verschleißfesten Bauteil 4 ist jeweils eine Druckwalze 5 angeordnet, welche einen Faserverband 6 auf die untere Streckwerkswalze 2 drücken. Die Druckwalzen 5 sind an einem Druckarm 7 befestigt, welcher sowohl die Druckwalzen 5 als auch die Verdichtereinheit 1 auf die Streckwerkswalze 2 drückt.

Das erste verschleißfeste Bauteil 3 und das zweite verschleißfeste Bauteil 4 sind mittels eines Halters 8 miteinander verbunden. Die beiden verschleißfesten Bauteile 3 und 4 sind fest an dem Halter 8 angeordnet und können sich relativ zu dem Halter 8 nicht bewegen. An dem Halter 8 ist eine Aufnahme 9 angeordnet, welche mit einem Belastungselement 10 zusammenwirkt, welches die Verdichtereinheit 1 relativ zum Druckarm 7 beweglich lagert und damit ein exaktes und festes Andrücken der Verdichtereinheit 1 auf die Streckwerkswalze 2 bewirkt.

In dem ersten verschleißfesten Bauteil 3 ist eine Führung 11 angeordnet, welche den Faserverband 6 an die Streckwerkswalze 2 drückt. In der Führung 11 ist ein verschleißfestes Bauteil in Form eines Stiftes 12 angeordnet. Die wesentlichen Führungskräfte für den Faserverband 6 werden von diesem Stift 12 übernommen. Der Stift 12 ist in dem Halter 8 befestigt. Er besteht beispielsweise aus Stahl oder aus Keramik, ist gegenüber den entlanggleitenden Fasen verschleißfest und sitzt in einer Aussparung des aus Kunststoff bestehenden Halters 8. Das erste verschleißfeste Bauteil 3 komprimiert somit den Faserverband 6 zwischen diesem Stift 12 und der Streckwerkswalze 2.

Das zweite verschleißfeste Bauteil 4 dient zur Verdichtung des Faserverbandes 6 und weist dementsprechend einen Verdichtungskanal 13 auf. Das zweite verschleißfeste Bauteil 4 mit dem Verdichtungskanal 13 ist ebenso wie der Stift 12 aus Stahl oder vorzugsweise aus Keramik hergestellt und ist mit dem Halter 8 derart verbunden, dass es an einer als Zapfen ausgebildeten Aufnahme 14 des Halters 8 unbeweglich befestigt ist. Das zweite verschleißfeste Bauteil 4 weist neben dem Verdichtungskanal 13 auch eine Auflagefläche 15 auf, welche entsprechend der Rundung der Streckwerkswalze 2 ausgebildet ist und damit satt auf der Streckwerkswalze 2 aufliegt. Das erste verschleißfeste Bauteil 3 weist keine derartige Auflagefläche auf. Hier ist vielmehr eine Auflagefläche 16 vorhanden, welche aus dem Halter 8 herausgebildet ist. Die Auflageflächen 15 und 16 sind rund ausgebildet, so dass sie sich an die Streckwerkswalze 2 anpassen können.

In Figur 2 ist ein Schnitt durch das erste verschleißfeste Bauteil 3 dargestellt. Dieses verschleißfeste Bauteil 3 ist hier in Form eines Stiftes 12 ausgebildet. Der Stift 12 steckt in einer Aufnahme 17, welche als Aussparung ausgebildet ist. Der Stift 12 bildet die obere Seite der Führung 11. Die seitlichen Bereiche der Führung 11 mit seitlichen Führungsflächen 11', 11" sind durch den Halter 8 gebildet. Der Faserverband 6 wird in diesem, hier rechteckig dargestellten Bereich der Führung 11 geführt. Nachdem die höheren Reibungskräfte des Faserverbands 6 an der oberen Seite der Führung 11 zu erwarten sind, ist erfindungsgemäß der Stift 12 aus Stahl oder Keramik ausgebildet, umso eine dauerhafte, gleichbleibende Führung des Faserverbandes 6 zu bewirken.

In Figur 3 ist ein Schnitt durch das zweite verschleißfeste Bauteil 4 dargestellt. Hier ist zu erkennen, dass der Halter 8 eine Aufnahme 14 in Form eines Zapfens bildet, über welchen das zweite verschleißfeste Bauteil 4 geschoben ist. Das zweite verschleißfeste Bauteil 4 ist an dem Halter 8 bzw. der Aufnahme 14 derart befestigt, dass es keine Bewegung in Relation zu dem Halter 8 erlaubt. In anderen Ausführungen ist es aber auch möglich, dass das zweite verschleißfeste Bauteil 4 beweglich an dem Halter 8 gelagert ist. In dem verschleißfesten Bauteil 4 ist der Verdichtungskanal 13 angeordnet. Da hier hohe Reibungskräfte zu erwarten sind, ist der Verdichtungskanal 13 rings herum aus dem verschleißfesten Material, insbesondere Stahl oder Keramik hergestellt.

In Figur 4 ist eine Ansicht von unten auf die Verdichtereinheit 1 dargestellt. Die Verdichtereinheit 1 ist als doppelseitiges Bauteil gestaltet, so dass zwei Faserverbände 6, welche an benachbarten Spinnstellen gesponnen werden, mittels eines Halters 8, an welchen zwei Verdichtereinheiten 1 angeordnet sind, bedient werden können. Bezüglich der Führung des Faserverbandes 6 ist ersichtlich, dass in dem ersten verschleißfesten Bauteil 3 mit dem Stift 12, den seitlichen Führungsflächen 11', 11" der Führung 11 und der Streckwerkswalze 2 eine erste Komprimierung des Faserverbandes 6 erfolgt. Nach dieser ersten Komprimierung des Faserverbandes 6 gelangt dieses in den Verdichtungskanal 13 des zweiten verschleißfesten Bauteiles 4. Dort wird der bereits vorkomprimierte Faserverband 6 an zumindest eine Seitenwand des schräg zur Laufrichtung des Faserverbandes 6 angeordneten Verdichtungskanals 13 angedrückt und weiter kompaktiert. Dadurch entsteht ein besonders vorteilhafter, dichter Faserverband 6, welcher anschließend versponnen werden kann.

Figur 5 zeigt einen Schnitt durch ein weiteres erstes verschleißfestes Bauteil 3 und dessen Halter 8. Es ist ähnlich der Ausführung aus Figur 2 aufgebaut. Der Unterschied ist allerdings, dass die Auflagefläche 16 nicht beidseits der Führung 11 angeordnet ist. Insbesondere im Zusammenwirken mit dem zweiten verschleißfesten Bauteil, das eine zweigeteilte Auflagefläche 15 aufweist, ist hiermit eine statisch bestimmte Auflage des Halters 8 auf der Streckwerkswalze 2 sichergestellt. Die erste seitliche Führungsfläche 11' ist demnach länger ausgebildet als die zweite seitliche Führungsfläche 11".

In Figur 6 ist ein Schnitt durch ein weiteres zweites verschleißfestes Bauteil 4 und dessen Halter 8 gezeichnet. Die Aufnahme 14' ist dabei nicht zapfenförmig wie in Figur 3, sondern hier in Form einer Tasche ausgebildet. In der Tasche kann das zweite verschleißfeste Bauteil 4, das in seiner Form an die Tasche angepasst ist, sehr gut an dem Halter positioniert werden. Eine exakte und dauerhafte Anordnung des verschleißfesten Bauteiles 4 an dem Halter 8 ist damit gesichert. Der Verdichtungskanal 13 befindet sich innerhalb des zweiten verschleißfesten Bauteils 4.

Figur 7 zeigt einen Querschnitt durch das zweite verschleißfeste Bauteil 4 aus Figur 6 an der strichpunktierten Stelle. Die taschenförmige Aufnahme 14' in dem Halter 8 und das dazu korrespondierende zweite verschleißfeste Bauteil 4 sind darin sehr gut zu erkennen. Der Verdichtungskanal 13 ist mit einer gestrichelten Linie angedeutet. Die Auflagefläche 15 ist in das zweite verschleißfeste Bauteil integriert und ist gewölbt, um sich an die Streckwerkswalze 2 anschmiegen zu können.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind. Merkmale des ersten verschleißfesten Bauteiles können auch mit Merkmalen des zweiten verschleißfesten Bauteiles kombiniert werden und umgekehrt.

### Bezugszeichenliste

- 1: Verdichtereinheit
- 2: Streckwerkswalze
- 3: erstes verschleißfestes Bauteil
- 4: zweites verschleißfestes Bauteil
- 5: Druckwalze
- 6: Faserverband
- 7: Druckarm
- 8: Halter
- 9: Aufnahme
- 10: Belastungselement
- 11: Führung
- 12: Stift
- 13: Verdichtungskanal
- 14: Aufnahme
- 15: Auflagefläche
- 16: Auflagefläche
- 17: Aufnahme

## Patentansprüche

1. Verdichtereinheit für ein Streckwerk einer Textilmaschine, mit wenigstens einem Verdichtungskanal für einen fertig verzogenen Faserverband (6), wobei die Verdichtereinheit (1) einen Halter (8) und wenigstens ein erstes und ein zweites verschleißfestes Bauteil (3, 4) aufweist, die mit dem Halter (8) verbunden sind, und wenigstens eines der verschleißfesten Bauteile (4) eine Auflagefläche (15) für eine Streckwerkswalze (2) aufweist, wobei die verschleißfesten Bauteile (3, 4) so an dem Halter (8) angeordnet sind, dass sie in Umfangsrichtung der Streckwerkswalze (2) voneinander beabstandet sind und wobei ein erstes verschleißfestes Bauteil (3) wenigstens eine obere Führungsfläche für den Faserverband (6) und das zweite verschleißfeste Bauteil (4) einen Verdichtungskanal (13) für den Faserverband (6) aufweist, wobei die obere Führungsfläche des ersten verschleißfesten Bauteils (3) ein verschleißfester Stift (12) ist, welcher zur Führung des Faserverbandes (6) den Faserverband (6) von oben auf die Streckwerkswalze (2) drückt und somit zwischen diesem ersten verschleißfesten Bauteil (3) und der Streckwerkswalze (2) komprimieren kann, aber keinen Kontakt zur Streckwerkswalze (2) hat, **dadurch gekennzeichnet, dass** die Verdichtereinheit (1) im Bereich des ersten verschleißfesten Bauteils (3) eine Führung (11) mit seitlichen Führungsflächen (11', 11") für den Faserverband (6) und eine Auflagefläche (16) für die Streckwerkswalze (2) aufweist.

2. Verdichtereinheit nach dem vorherigen Anspruch, **dadurch gekennzeichnet, dass** die Verdichtereinheit (1) zwei erste und zweite verschleißfeste Bauteile (3, 4) für zwei nebeneinander verlaufende Faserverbände (6) aufweist.

3. Verdichtereinheit nach Anspruch 1 oder 2, **dadurch gekennzeichnet, dass** die seitlichen Führungsflächen (11', 11") der Führung (11) und/oder die Auflagefläche (16) für die Streckwerkswalze (2) im Bereich des ersten verschleißfesten Bauteils (3) aus einem weniger verschleißfesten Material als das erste verschleißfeste Bauteil (3), insbesondere aus demselben Material wie der Halter (8) der Verdichtereinheit (1) hergestellt ist.

4. Verdichtereinheit nach einem oder mehreren der Ansprüche 1 bis 3, **dadurch gekennzeichnet, dass** die Führung (11) für den Faserverband (6) und die Auflagefläche (16) für die Streckwerkswalze (2) im Bereich des ersten verschleißfesten Bauteils (3) einteilig mit der Verdichtereinheit (1) hergestellt ist.

5. Verdichtereinheit nach einem oder mehreren der vorherigen Ansprüche 1 bis 4, **dadurch gekennzeichnet, dass** das zweite verschleißfeste Bauteil (4) einen verschleißfesten Verdichtungskanal (13) und eine verschleißfeste Auflagefläche (15) für die Streckwerkswalze (2) aufweist.

6. Verdichtereinheit nach Anspruch 5, **dadurch gekennzeichnet, dass** der verschleißfeste Verdichtungskanal (13) und die verschleißfeste Auflagefläche (15) des zweiten verschleißfesten Bauteils (4) einteilig hergestellt sind.

7. Verdichtereinheit nach einem oder mehreren der Ansprüche 1 bis 6, **dadurch gekennzeichnet, dass** zumindest eines der verschleißfesten Bauteile (3, 4) stoffschlüssig mit dem Halter (8), insbesondere durch einen Klebstoff, verbunden ist oder ein Teilbereich zumindest eines der verschleißfesten Bauteile (3, 4) durch das Material des Halters (8) umspritzt ist oder dass eine Pressverbindung zwischen dem Halter (8) und zumindest einem der verschleißfesten Bauteile (3, 4) vorhanden ist.

8. Verdichtereinheit nach einem oder mehreren der Ansprüche 1 bis 7, **dadurch gekennzeichnet, dass** zumindest eines der verschleißfesten Bauteile (3, 4) auskragend an dem Halter (8) der Verdichtereinheit (1) angeordnet ist.

9. Verdichtereinheit nach einem oder mehreren der Ansprüche 1 bis 8, **dadurch gekennzeichnet, dass** der Halter (8) eine Aufnahme (14, 17) für zumindest eines der verschleißfesten Bauteile (3, 4) aufweist.

10. Verdichtereinheit nach Anspruch 9, **dadurch gekennzeichnet, dass** der verschleißfeste Stift (12) in die als eine Aussparung ausgebildete Aufnahme (17) des Halters (8) eingesteckt ist.

11. Verdichtereinheit nach einem oder mehreren der Ansprüche 9 oder 10, **dadurch gekennzeichnet, dass** die Aufnahme (14) vorzugsweise durch einen Zapfen gebildet ist, der aus dem Halter (8) herausragt und/oder eine Tasche (14') ist, in welcher zumindest eines der verschleißfesten Bauteile (3, 4) befestigt, insbesondere eingeklebt ist.

12. Verdichtereinheit nach einem oder mehreren der Ansprüche 1 bis 11, **dadurch gekennzeichnet, dass** der verschleißfeste Stift (12) des ersten verschleißfesten Bauteils (3) und/oder der verschleißfeste Verdichtungskanal (13) und die verschleißfeste Auflagefläche (15) des zweiten verschleißfesten Bauteils (4) aus Stahl oder Keramik hergestellt ist.

13. Verdichtereinheit nach einem oder mehreren der vorherigen Ansprüche, **dadurch gekennzeichnet, dass** die Verdichtereinheit (1) wenigstens eine Aufnahme (9) für ein Belastungselement (10) zum Erzeugen einer Auflagekraft an den Auflageflächen (15,16) aufweist.

## Claims

1. A condensing unit for a drafting system of a textile machine comprising at least one condensing channel for a fully drafted fiber assembly (6), the condensing unit (1) comprising a holder (8) and at least two wear-resistant components (3, 4) connected to the holder (8) and at least one of the wear-resistant components (4) comprising a support surface (15) for a drafting cylinder (2), the wear-resistant components (3, 4) being disposed on the holder (8) so as to be spaced apart from each other in the circumferential direction of the drafting cylinder (2), and a first wear-resistant component (3) comprising at least one top guide surface for the fiber assembly (6) and the second wear-resistant component (4) comprising a condensing channel (13) for the fiber assembly (6), ,wherein the top guide surface of the first wear-resistant component (3) is a wear-resistant pin (12) able to press the fiber assembly (6) against the drafting cylinder (2) from the top for guiding the fiber assembly (6) and able to thus compress said assembly between said first wear-resistant component (3) and the drafting cylinder (2), but having no contact with the drafting cylinder (2) **characterized in that**
the condensing unit (1) comprises a guide (11) having lateral guide surfaces (11', 11") for the fiber assembly (6) and a support surface (16) for the drafting cylinder (2) in the region of the first wear-resistant component (3).

2. The condensing unit according to the preceding claim, **characterized in that** the condensing unit (1) comprises two first and second wear-resistant components (3, 4) for two fiber assemblies (6) running adjacent to each other.

3. The condensing unit according to claim 1 or 2, **characterized in that** the lateral guide surfaces (11', 11") of the guide (11) and/or the support surface (16) for the drafting cylinder (2) in the region of the first wear-resistant component (3) are made of a less wear-resistant material than the first wear-resistant component (3), particularly of the same material as the holder (8) of the condensing unit (1).

4. The condensing unit according to any one or more of the claims 1 to 3, **characterized in that** the guide (11) for the fiber assembly (6) and the support surface (16) for the drafting cylinder (2) in the region of the first wear-resistant component (3) are made as a single piece with the condensing unit (1).

5. The condensing unit according to any one or more of the claims 1 to 4, **characterized in that** the second wear-resistant component (4) comprises a wear-resistant condensing channel (13) and a wear-resistant support surface (15) for the drafting cylinder (2).

6. The condensing unit according to claim 5, **characterized in that** the wear-resistant condensing channel (13) and the wear-resistant support surface (15) of the second wear-resistant component (4) are made as a single piece.

7. The condensing unit according to any one or more of the claims 1 to 6, **characterized in that** at least one of the wear-resistant components (3, 4) is connected to the holder (8) in a material-locking manner, particularly by means of an adhesive material, or a partial region of at least one of the wear-resistant components (3, 4) is sheathed by the material of the holder (8) or that there is a press-fit connection between the holder (8) and at least one of the wear-resistant components (3, 4).

8. The condensing unit according to any one or more of the claims 1 to 7, **characterized in that** at least one of the wear-resistant components (3, 4) is arranged protruding out of the holder (8) of the condensing unit (1).

9. The condensing unit according to any one or more of the claims 1 to 8, **characterized in that** the holder (8) comprises a receptacle (14, 17) for at least one of the wear-resistant components (3, 4).

10. The condensing unit according to claim 9, **characterized in that** the wear-resistant peg (12) is inserted in the receptacle (17) of the holder (8) formed as a recess.

11. The condensing unit according to any one or more of the claims 9 or 10, **characterized in that** the receptacle (14) is preferably formed as a peg protruding out of the holder (8) and/or as a pocket (14') in which at least one of the wear-resistant components (3,4) is attached, particularly glued.

12. The condensing unit according to any one or more of the claims 1 to 11, **characterized in that** the wear-resistant peg (12) of the first wear-resistant component (3) and/or the wear-resistant condensing channel (13) and the wear-resistant support surface (15) of the second wear-resistant component (4) are made from steel or ceramic.

13. The condensing unit according to any one or more of the preceding claims, **characterized in that** the condensing unit (1) comprises at least one receptacle (9) for a loading element (10) for generating a loading force on the support surfaces (15, 16).

## Revendications

1. Unité de compactage pour un dispositif d'étirage d'une machine textile, avec au moins un canal de compactage pour un ensemble de fibres (6) complètement étiré, dans laquelle l'unité de compactage (1) présente un support (8) et au moins un premier et un second composants (3, 4) résistants à l'usure qui sont reliés au support (8), et au moins l'un des composants (4) résistants à l'usure présente une surface d'appui (15) pour un cylindre (2) de dispositif d'étirage, dans laquelle les composants (3, 4) résistants à l'usure sont disposés au support (8) de manière à être espacés l'un de l'autre dans la direction circonférentielle du cylindre (2) de dispositif d'étirage, et dans laquelle un premier composant (3) résistant à l'usure présente au moins une surface de guidage supérieure pour l'ensemble de fibres (6) et le second composant (4) résistant à l'usure présente un canal de compactage (13) pour l'ensemble de fibres (6), dans laquelle la surface de guidage supérieure du premier composant (3) résistant à l'usure est une broche (12) résistant à l'usure qui, pour guider l'ensemble de fibres (6), presse l'ensemble de fibres (6) par le haut sur le cylindre (2) de dispositif d'étirage et peut ainsi le comprimer entre ce premier composant (3) résistant à l'usure et le cylindre (2) de dispositif d'étirage, mais n'a pas de contact avec le cylindre (2) de dispositif d'étirage, **caractérisée en ce que** l'unité de compactage (1) présente dans la zone du premier composant (3) résistant à l'usure un guidage (11) avec des surfaces de guidage latérales (11', 11") pour l'ensemble de fibres (6) et une surface d'appui (16) pour le cylindre (2) de dispositif d'étirage.

2. Unité de compactage selon la revendication précédente, **caractérisée en ce que** l'unité de compactage (1) comporte deux premiers et seconds composants (3, 4) résistants à l'usure pour deux ensembles de fibres (6) s'étendant côte à côte.

3. Unité de compactage selon la revendication 1 ou 2, **caractérisée en ce que** les surfaces de guidage latérales (11', 11") du guidage (11) et/ou la surface d'appui (16) pour le cylindre (2) de dispositif d'étirage dans la zone du premier composant (3) résistant à l'usure sont fabriquées en un matériau moins résistant à l'usure que le premier composant (3) résistant à l'usure, en particulier, en le même matériau que le support (8) de l'unité de compactage (1).

4. Unité de compactage selon l'une ou plusieurs des revendications 1 à 3, **caractérisée en ce que** le guidage (11) pour l'ensemble de fibres (6) et la surface d'appui (16) pour le cylindre (2) de dispositif d'étirage dans la zone du premier composant (3) résistant à l'usure sont fabriqués en une seule pièce avec l'unité de compactage (1).

5. Unité de compactage selon l'une ou plusieurs des revendications 1 à 4 précédentes, **caractérisée en ce que** le second composant (4) résistant à l'usure présente un canal de compactage (13) résistant à l'usure et une surface d'appui (15) résistante à l'usure pour le cylindre (2) de dispositif d'étirage.

6. Unité de compactage selon la revendication 5, **caractérisée en ce que** le canal de compactage (13) résistant à l'usure et la surface d'appui (15) résistante à l'usure du second composant (4) résistant à l'usure sont fabriqués en une seule pièce.

7. Unité de compactage selon l'une ou plusieurs des revendications 1 à 6, **caractérisée en ce qu'** au moins l'un des composants (3, 4) résistants à l'usure est relié au support (8) par assemblage de matières, en particulier par un adhésif, ou qu'une zone partielle d'au moins l'un des composants (3, 4) résistants à l'usure est surmoulée par le matériau du support (8) ou qu'un assemblage par sertissage existe entre le support (8) et au moins l'un des composant (3, 4) résistants à l'usure.

8. Unité de compactage selon l'une ou plusieurs des revendications 1 à 7, **caractérisée en ce qu'** au moins l'un des composants (3, 4) résistants à l'usure est disposé en porte-à-faux sur le support (8) de l'unité de compactage (1).

9. Unité de compactage selon l'une ou plusieurs des revendications 1 à 8, **caractérisée en ce que** le support (8) présente un logement (14, 17) pour au moins l'un des composants (3, 4) résistants à l'usure.

10. Unité de compactage selon la revendication 9, **caractérisée en ce que** la broche (12) résistant à l'usure est insérée dans le logement (17) du support (8) se présentant sous la forme d'un évidement.

11. Unité de compactage selon l'une ou plusieurs des revendications 9 ou 10, **caractérisée en ce que** le logement (14) est formé de préférence par un tourillon qui fait saillie sur le support (8) et/ou est une poche (14') dans laquelle est fixé, en particulier collé, au moins l'un des composants (3, 4) résistants à l'usure.

12. Unité de compactage selon l'une ou plusieurs des revendications 1 à 11, **caractérisée en ce que** la broche (12) résistant à l'usure du premier composant (3) résistant à l'usure et/ou le canal de compactage (13) résistant à l'usure et la surface d'appui (15) résistante à l'usure du second composant (4) résistant à l'usure sont fabriqués en acier ou en céramique.

13. Unité de compactage selon l'une ou plusieurs des revendications précédentes, **caractérisée en ce que** l'unité de compactage (1) présente au moins un logement (9) pour un élément de charge (10) pour générer une force d'appui sur les surfaces d'appui (15, 16).
